# EUROPÄISCHE PATENTSCHRIFT

(11) **EP 3 728 054 B1**
(45) Veröffentlichungstag und Bekanntmachung des Hinweises auf die Patenterteilung: **31.12.2025**
(21) Anmeldenummer: 18762828.4
(22) Anmeldetag: 31.08.2018
(51) Int. Cl.: B65C 9/18, B41J 11/00, B65C 9/40, B65C 9/46

(54) **VORRICHTUNG UND VERFAHREN ZUM BEDRUCKEN VON ETIKETTEN**
APPARATUS AND METHOD FOR PRINTING LABELS
DISPOSITIF ET PROCÉDÉ D'IMPRESSION D'ÉTIQUETTES

(30) Priorität: 22.12.2017 DE 102017131052; 06.02.2018 DE 102018102569
(43) Veröffentlichungstag der Anmeldung: 28.10.2020
(73) Patentinhaber: Espera-Werke GmbH, 47058 Duisburg (DE)
(72) Erfinder: WOLFF, Peter, 53913 Swisttal-Heimerzheim (DE)
(74) Vertreter: Gottschald Patentanwälte Partnerschaft mbB
(86) Internationale Anmeldenummer: PCT/EP2018/073432
(87) Internationale Veröffentlichungsnummer: WO 2019/120646

(56) Entgegenhaltungen:
- EP-A1- 2 174 873
- EP-A2- 2 364 918
- EP-B1- 1 280 705
- WO-A1-2017/148554
- DE-A1- 102010 023 431
- DE-U1- 202016 100 802
- US-A- 5 823 693
- US-A1- 2006 027 304

## Beschreibung

Die vorliegende Erfindung betrifft eine Vorrichtung zum Bedrucken von Etiketten gemäß dem Oberbegriff von Anspruch 1 sowie ein Verfahren zum Bedrucken von Etiketten gemäß Anspruch 15.

Aus dem Stand der Technik sind unterschiedliche Verfahren zum Bedrucken von Etiketten, insbesondere Warenetiketten, bekannt. Bei den Etiketten handelt es sich entweder um auf einem Trägerstreifen lösbar angeordnete selbstklebende Etiketten oder um trägerlose Etiketten (linerless Etiketten), die als Endlosstrang bereitgestellt werden und durch Abschneiden vereinzelt werden. Die Etiketten und/oder der Trägerstreifen können aus Papier oder Kunststoff bestehen. Diese Etikettenarten, die insbesondere als Rollenware oder Liporello bereitgestellt werden, sind auch Teil der Erfindung, die im Weiteren detailliert beschrieben wird.

Eine bekannte Vorrichtung zum Bedrucken von Etiketten (EP 1 280 705 B1), von der die Erfindung ausgeht, weist mehrere separate Etikettenzuführeinrichtungen zum Bereitstellen und Zuführen von Etiketten auf, wobei jede der Etikettenzuführeinrichtungen eine Abwickelhaspel zum Abwickeln einer Bonrolle, welche aus einem Trägerstreifen und den lösbar darauf angebrachten Etiketten zusammengesetzt ist, eine Aufwickelhaspel zum Aufwickeln des etikettenfreien Trägerstreifens und einen Abstreifkopf zum Umlenken des Trägerstreifens und dadurch Lösen des jeweiligen Etiketts vom Trägerstreifen aufweist. Die Etikettenzuführeinrichtungen sind alle derselben Transporteinrichtung zugeordnet, die gemäß einer Ausführungsform als Transportmittel ein Transportband aufweist. Die Etikettenzuführeinrichtungen können, sobald sie jeweils aktiviert sind, der Transporteinrichtung Etiketten zuführen, die dann einer gemeinsamen Druckeinrichtung zugeführt werden. Nach dem Bedrucken der Etiketten in der Druckeinrichtung werden diese mittels einer Appliziereinrichtung jeweils einzeln oder in einer Mehrzahl auf einer Ware appliziert.

Beim genannten Stand der Technik ist in Transportrichtung vor der Druckeinrichtung, die als Druckkopf beispielsweise einen Thermokopf, Tintenstrahldruckkopf oder Laserdruckkopf aufweist, eine Erfassungseinrichtung zum Erfassen der Position des jeweiligen Etiketts vorgesehen. Die Erfassungseinrichtung ist in einem Spalt zwischen dem Transportband und einer ein weiteres Transportmittel bildenden Walze angeordnet. Basierend auf der erfassten Etikettenposition kann der Druckkopf den jeweiligen Druck auf dem Etikett platzieren und das Etikett korrekt an die Appliziervorrichtung übergeben.

Zur Etikettenerfassung auf einer Transporteinrichtung werden im Allgemeinen Farberkennungssensoren eingesetzt, die einen unbeweglichen, stark gebündelten Lichtstrahl erzeugen. Trifft der Lichtstrahl auf ein vorbeigeführtes Etikett, wird das Licht reflektiert und die Reflektion vom Farberkennungssensor/Lumineszenzschalter erfasst. Der Farberkennungssensor arbeitet also nach dem Prinzip einer Lichtschranke. Wird ein Etikett von dem Lichtstrahl erfasst, wird ein entsprechendes Erfassungssignal vom Farberkennungssensor generiert, über das der Druckkopf so angesteuert wird, dass der Druck auf dem vorgesehenen Etikett platziert werden kann.

Problematisch bei dem zuvor beschriebenen Stand der Technik ist allerdings, dass das Etikett von der Erfassungseinrichtung auch dann erfasst und ein entsprechendes Erfassungssignal generiert wird, wenn das Etikett nicht optimal zum Druckkopf ausgerichtet ist. Dies führt im Ergebnis häufig zu einem nicht optimal platzierten Druck auf dem Etikett, beispielsweise einem Druck, der schräg zu den Etikettenkanten verläuft oder einen ungewollten Quer- oder Längsversatz hat und schlimmstenfalls sogar über Etikettenkanten oder eine Etikettenvorbedruckung hinausläuft.

Der Erfindung liegt das Problem zugrunde, die bekannte Vorrichtung zum Bedrucken von Etiketten derart auszugestalten und weiterzubilden, dass das jeweilige Etikett präziser bedruckt werden kann.

Das obige Problem wird bei einer Vorrichtung zum Bedrucken von Etiketten gemäß dem Oberbegriff von Anspruch 1 durch die Merkmale des kennzeichnenden Teils von Anspruch 1 gelöst.

Im Einzelnen wird vorgeschlagen, dass die Erfassungseinrichtung eine Zeilen- oder Flächenkamera aufweist, mit der die den Etiketten bei bestimmungsgemäßer Anwendung zugewandte Seite, insbesondere Oberseite, des Transportmittels und/oder ein in Transportrichtung zwischen zwei Transportmittelabschnitten ausgebildeter Spalt in einem Erfassungsbereich optisch erfassbar ist. Der Erfassungsbereich der Erfassungseinrichtung bzw. der Kamera ist also so angeordnet und ausgebildet, dass das Transportmittel und/oder ein gegebenfalls vorhandener Querspalt und damit auch die Etiketten, die von dem Transportmittel, gegebenenfalls über den Spalt, durch den Erfassungsbereich transportiert werden, erfasst werden.

Wesentlich ist die grundsätzliche Überlegung, zum Erfassen von Etiketten auf dem Transportmittel, beispielsweise Transportband, anstelle eines Farberkennungssensors, der nur einen einzelnen, unbeweglichen Lichtpunkt erzeugt, eine Kamera, nämlich eine Zeilen- oder Flächenkamera, einzusetzen. Eine solche Kamera hat einen deutlich größeren Erfassungsbereich als ein Farberkennungssensor und erlaubt es dadurch insbesondere, ein Etikett über seine gesamte Breite (Erstreckung quer zur Transportrichtung) zu erfassen. Insbesondere lässt sich ein Etikett, sowohl mit einer Zeilen- als auch mit einer Flächenkamera, auch über seine gesamte Länge (Erstreckung in Transportrichtung) erfassen. Bei einer Zeilenkamera ist der Erfassungsbereich als eine Zeile definiert, also eindimensional, und weist entsprechend eine definierte Breite auf. Bei einer Flächenkamera ist der Erfassungsbereich als eine Fläche definiert, also zweidimensional, und weist entsprechend eine definierte Länge und Breite auf.

Eine Zeilen- oder Flächenkamera ist außerdem wesentlich genauer als ein Farberkennungssensor. Im Unterschied zu einem Farberkennungssensor, der nur die Information über das bloße Vorhandensein oder Nichtvorhandensein eines Etiketts auf dem Transportmittel generiert, kann eine Zeilen- oder Flächenkamera die gesamte Etikettenkontur erfassen und darüber hinaus auch Informationen über die Position und/oder Orientierung des jeweiligen Etiketts auf dem Transportmittel geben. Mit einer solchen Kamera kann auch der jeweilige Etikettentyp ermittelt werden, was wiederum ermöglicht, eine größere Vielfalt an Etiketten zu verwenden, da eine Kamera einen vergleichsweise hohen Kontrast hat und damit Etiketten auf einem Transportmittel auch dann erkennen kann, wenn das Etikett keinen oder nur einen geringen Farbunterschied zur Transportmitteloberfläche aufweist. Grundsätzlich besteht sogar die Möglichkeit, transparente Etiketten und/oder die Etikettendicke zu erfassen. Auch eine Vorbedruckung des Etiketts lässt sich präzise erkennen. Mit den über eine Kamera generierbaren Informationen lässt sich das jeweilige Etikett in einem nachfolgenden Druckvorgang besonders präzise bedrucken, das heißt der Druck kann optimal auf dem Etikett platziert werden, beispielsweise auch exakt bis an die Kanten oder Ecken des Etiketts oder einer Vorbedruckung darauf. Auch ist eine zuverlässige Etikettenidentifikation möglich, das heißt, das jeweils von der Kamera erfasste Etikett lässt sich mit einer definierten bzw. abgespeicherten Vorgabe (dem "erwarteten" Etikett) vergleichen. Unabhängig davon ist eine Zeilen- oder Flächenkamera kostengünstiger in der Anschaffung als ein Farberkennungssensor und auch einfacher zu installieren, allein schon deshalb, weil eine Kamera unempfindlicher gegenüber Vibrationen ist.

Eine Zeilenkamera hat noch den besonderen Vorteil, dass sie aufgrund des zeilenförmigen und dadurch relativ schmalen Erfassungsbereichs Etiketten auch durch einen schmalen Spalt zwischen zwei Transportmittelabschnitten, insbesondere von unten, erfassen kann, wodurch sich mehr Möglichkeiten zur Platzierung der Kamera ergeben.

Nach der Ausgestaltung gemäß Anspruch 2 ist die Zeilen- oder Flächenkamera vertikal oberhalb des Transportmittels, also in Schwerkraftrichtung über dem Transportmittel, angeordnet. In diesem Fall ist insbesondere die Oberseite des Transportmittels, auf der die Etiketten aufliegen, zur Kamera gewandt. Grundsätzlich sind aber auch andere Ausrichtungen bzw. Anordnungen der Kamera relativ zum Transportmittel und zum damit transportierten Etikett denkbar, solange gewährleistet ist, dass das Etikett wie beschrieben erfasst werden kann. So kann die Zeilen- oder Flächenkamera auch vertikal unterhalb des Transportmittels angeordnet sein. In diesem Fall ist die Kamera insbesondere auf oder in einen Spalt zwischen zwei in Transportrichtung benachbarten Transportmittelabschnitten gerichtet, welchen Spalt die Etiketten bei ihrem Transport durchqueren. Der jeweilige Transportmittelabschnitt ist beispielsweise Bestandteil eines Transportbandes oder einer Transportrolle, das heißt der Spalt ist dann zwischen zwei Transportbändern oder zwischen zwei Abschnitten desselben Transportbands oder zwischen zwei Transportrollen oder zwischen einer Transportrolle und einem Transportband angeordnet.

Die Zeilen- oder Flächenkamera ist nach der Ausgestaltung gemäß Anspruch 3 insbesondere eine Monochrom- oder eine Farbkamera. Besonders bevorzugt handelt es sich dabei um eine Plug and Play-Kamera, vorzugsweise eine USB-Kamera ("USB": Universal Serial Bus). Eine Erfassungseinrichtung bzw. Kamera, die mittels "Plug and Play", also durch bloßes Anstecken an eine entsprechende Schnittstelle, insbesondere USB-Schnittstelle, mit der vorschlagsgemäßen Vorrichtung verbunden werden kann, ist besonders einfach zu installieren. Insbesondere bedarf es nicht einer separaten Stromversorgung, da beispielsweise eine USB-Schnittstelle sowohl zur Datenübertragung als auch Stromversorgung geeignet ist.

Bei der Ausgestaltung gemäß Anspruch 4 weist die Erfassungseinrichtung mindestens ein Leuchtmittel auf, das den Erfassungsbereich zumindest abschnittsweise, insbesondere vollständig, ausleuchtet. Dies erlaubt es, ein jeweiliges Etikett und ggf. eine Vorbedruckung auf dem Etikett besonders präzise zu erfassen.

Die Ansprüche 5 bis 7 definieren bevorzugte Ausgestaltungen und Anordnungen des Erfassungsbereichs. Dieser liegt insbesondere in Transportrichtung vor dem Druckkopf, wobei der Erfassungsbereich den Druckbereich in Transportrichtung überschneiden kann oder an den Druckbereich in Transportrichtung angrenzen kann oder von dem Druckbereich in Transportrichtung auch beabstandet sein kann. Mit dem "Druckbereich" ist derjenige Bereich des Transportbands gemeint, in welchem der Druckkopf drucken kann. Innerhalb dieses Druckbereichs kann dann die Bedruckung des Etiketts erfolgen und insbesondere angepasst werden.

Nach der Ausgestaltung gemäß Anspruch 8 ist ein Referenzpunkt und/oder eine Referenzlinie vorgesehen, über den/die die Kamera in Transportrichtung und/oder quer zur Transportrichtung und/oder senkrecht zur Transportebene kalibrierbar ist (an dem/der die Kamera ausrichtbar ist). Dieser Referenzpunkt bzw. diese Referenzlinie kann vom Druckkopf, insbesondere von dessen Gehäuse bzw. markanten Punkten oder Kanten daran, gebildet werden und kann innerhalb oder außerhalb des Erfassungsbereichs liegen. Für eine elektronische Kalibrierung liegt der Referenzpunkt bzw. die Referenzlinie bevorzugt innerhalb des Erfassungsbereichs, für eine mechanische Kalibrierung/Ausrichtung der Kamera kann der Referenzpunkt bzw. die Referenzlinie auch außerhalb des Erfassungsbereichs liegen. Mit einem "Referenzpunkt" ist ein Punkt gemeint, der den Nullpunkt eines insbesondere kartesischen Koordinatensystems (X-Y-Koordinatensystem oder X-Y-Z-Koordinatensystem) definiert. Eine "Referenzlinie" bildet insbesondere eine entsprechende Koordinatenachse.

Erfindungsgemäß ist eine Steuereinrichtung vorgesehen. Erfindungsgemäß steuert diese basierend auf einer von der Erfassungseinrichtung erfassten Kontur eines Etiketts und/oder einer erfassten Vorbedruckung oder Kontur einer Vorbedruckung den Druckvorgang für dieses Etikett. Zusätzlich kann die Steuereinrichtung auch zur Schlupfüberwachung verwendet werden, was im Weiteren noch erläutert wird.

Erfindungsgemäß wird der Druckvorgang automatisch angepasst, sobald ein Etikett den Erfassungsbereich passiert, das eine andere Position und Orientierung als ein vorgegebener Sollwert für die Position und Orientierung oder das eine andere Position und Orientierung als das unmittelbar vorhergehende Etikett hat. Mit der "Position" ist die Position relativ zu den seitlichen Begrenzungen des Transportmittels oder relativ zu einer Längsmarkierung auf dem Transportmittel, also die Position in Querrichtung, gemeint, worüber sich dann auch ein Querversatz zwischen einer vorgegebenen Soll-Position und der tatsächlichen Etikettenposition (Ist-Position) oder auch ein Querversatz zwischen zwei hintereinander transportierten Etiketten ermitteln lässt. Mit der "Orientierung" ist eine Ausrichtung des jeweiligen Etiketts bzw. der Verlaufsrichtung der Kanten des Etiketts zur Transportrichtung bzw. zur Verlaufsrichtung der seitlichen Begrenzungen des Transportmittels oder einer Längsmarkierung auf dem Transportmittel gemeint, womit sich ein Winkelversatz zwischen einer vorgegebenen Soll-Orientierung und der tatsächlichen Etikettenorientierung (Ist-Orientierung) oder auch ein Winkelversatz zwischen zwei hintereinander transportierten Etiketten ermitteln lässt. Dabei kann der Druckvorgang insbesondere derart gesteuert und/oder angepasst werden, dass der Druck bis an die Kontur (Außenkanten) des Etiketts oder bis an die Vorbedruckung reicht.

Nach der weiteren Ausgestaltung gemäß Anspruch 12 weist die Druckeinrichtung als Druckkopf insbesondere einen Thermokopf mit einer Thermoleiste auf.

Grundsätzlich ist es aber auch denkbar, einen Laserdruckkopf oder Tintenstrahldruckkopf zu verwenden.

Die Transporteinrichtung kann wiederum als Transportmittel mindestens ein Transportband, vorzugsweise genau ein Transportband oder mehrere Transportbänder, und/oder mindestens eine Einheit mit einer oder mehreren Transport- und/oder Andrückrollen aufweisen (Anspruch 13). Mit "Transportrollen" sind Rollen gemeint, auf denen ein Etikett transportiert werden kann. "Andrückrollen" sind Rollen, die das Etikett während seines Transports an ein anderes Transportmittel wie ein Transportband oder Transportrollen andrücken. Das Transportmittel kann auch in Transportrichtung zueinander unmittelbar benachbarte Transportmittelabschnitte aufweisen, zwischen denen in Transportrichtung besagter Spalt ausgebildet ist, wobei die Transportmittelabschnitte Teil eines Transportbandes oder einer Einheit von Transportrollen sein können.

Nach der besonders bevorzugten Ausgestaltung gemäß Anspruch 14 sind mehrere Etikettenzuführeinrichtungen vorgesehen, die jeweils zum Bereitstellen und Zuführen von Etiketten konfiguriert sind und derselben Transporteinrichtung, derselben Erfassungseinrichtung und/oder derselben Druckeinrichtung zugeordnet sind. Die vorschlagsgemäß verwendete Etikettenzuführeinrichtung bzw. verwendeten Etikettenzuführeinrichtungen weist bzw. weisen vorzugsweise eine Abwickelhaspel, einen Abstreifkopf und eine Aufwickelhaspel auf. Die Abwickelhaspel dient zur Aufnahme einer Bonrolle mit einem Etikettenstreifen, wobei der Etikettenstreifen bevorzugt ein Trägerstreifen mit lösbar darauf angebrachten Etiketten ist. Grundsätzlich kann es sich bei dem Etikettenstreifen aber auch um einen Materialstreifen handeln, aus dem Etiketten durch Ablängen des Materialstreifens gebildet werden. In dem bevorzugten Fall eines Trägerstreifens mit lösbar darauf angebrachten Etiketten werden diese Etiketten an dem Abstreifkopf durch starkes Umlenken des Trägerstreifens abgelöst, wobei der dann etikettenlose Trägerstreifen über die Aufwickelhaspel aufgewickelt wird. Sind mehrere solcher Etikettenzuführeinrichtungen vorgesehen, können zum Einen unterschiedliche Etikettentypen zugeführt werden, zum Anderen kann aber auch eine Etikettenzuführeinrichtung die Zuführung von Etiketten übernehmen, wenn der Etikettenvorrat bei einer zuvor aktiven Etikettenzuführeinrichtung aufgebraucht ist. Gerade in dem Fall, dass Etiketten über unterschiedliche Etikettenzuführeinrichtungen demselben Druckkopf zugeführt werden, ist es vorteilhaft, die Etiketten besonders präzise zu erfassen.

Nach der weiteren Lehre gemäß Anspruch 15, der eigenständige Bedeutung zukommt, wird ein Verfahren zum Bedrucken von Etiketten, insbesondere von auf einem Trägerstreifen bereitgestellten Etiketten, beansprucht, wobei die Etiketten über mindestens eine Etikettenzuführeinrichtung bereitgestellt und einer Transporteinrichtung zugeführt werden, die die Etiketten in einer Transportrichtung an einer Erfassungseinrichtung vorbei zu einer Druckeinrichtung transportiert, in der die Etiketten bedruckt werden. Wesentlich bei dem Verfahren, das unter Verwendung einer wie zuvor definierten Vorrichtung durchgeführt wird, ist, dass die Etiketten in einem Erfassungsbereich der Erfassungseinrichtung von einer Zeilen- oder Flächenkamera der Erfassungseinrichtung optisch erfasst werden. Es ergeben sich dieselben Vorteile, wie vorstehend in Verbindung mit der Vorrichtung beschrieben.

Im Folgenden wird die Erfindung anhand einer lediglich Ausführungsbeispiele darstellenden Zeichnung näher erläutert. In der Zeichnung zeigt
- Fig. 1: eine schematische Ansicht einer vorschlagsgemäßen Vorrichtung zum Bedrucken von Etiketten und
- Fig. 2: das Detail ii aus Fig. 1
a) in einer vergrößerten Darstellung und
b) in einer Draufsicht.

Fig. 1 zeigt beispielhaft und rein schematisch eine vorschlagsgemäße Vorrichtung zum Bedrucken von Etiketten 1, insbesondere Klebeetiketten 1, die hier lösbar auf einem Trägerstreifen 2 bereitgestellt werden. Die Vorrichtung weist mehrere separate Etikettenzuführeinrichtungen 3 auf, über die die einzelnen Etiketten 1 bereitgestellt und einer Transporteinrichtung 4 zugeführt werden.

Jede der Etikettenzuführeinrichtungen 3 ist hier nach demselben Prinzip aufgebaut. So weisen die Etikettenzuführeinrichtungen 3 eine Abwickelhaspel 3a, einen Abstreifkopf 3b und eine Aufwickelhaspel 3c auf. Die Abwickelhaspel 3a dient zur Aufnahme einer Bonrolle 5, die hier einen abzuwickelnden Trägerstreifen 2 mit darauf lösbar angebrachten Etiketten 1 umfasst. Der mit den Etiketten 1 bestückte Trägerstreifen 2 wird von der Abwickelhaspel 3a zu dem Abstreifkopf 3b geführt, an dem der Trägerstreifen 2 stark umgelenkt wird, hier um beispielsweise mehr als 90°, wodurch sich die Etiketten 1 jeweils vom Trägerstreifen 2 automatisch lösen. Der dann von den Etiketten 1 befreite Trägerstreifen 2 wird schließlich von der Aufwickelhaspel 3c wieder aufgewickelt.

Die einzelnen Bestandteile der Etikettenzuführeinrichtung 3, insbesondere Abwickelhaspel 3a, Abstreifkopf 3b und Aufwickelhaspel 3c, sind hier in einer Kassette 6 angeordnet, die als Ganze der Vorrichtung zu entnehmen ist bzw. austauschbar ist.

Wie Fig. 1 zeigt, ist die Etikettenzuführeinrichtung 3 und/oder sind die Abwickelhaspel 3a, der Abstreifkopf 3b und/oder die Aufwickelhaspel 3c über eine zugeordnete Steuerleitung 7 mit einer Steuereinrichtung 8 der Vorrichtung verbunden, die im Weiteren noch näher erläutert wird. Darüber lässt sich jede einzelne der Etikettenzuführeinrichtungen 3 im Bedarfsfall aktivieren oder deaktivieren. Mit "aktivieren" ist gemeint, dass die Etikettenzuführeinrichtung 3 so positioniert und/oder so angesteuert wird, dass einzelne Etiketten 1 der Transporteinrichtung 4 zugeführt werden können. Denkbar ist, dass dabei die übrigen Etikettenzuführeinrichtungen 3 deaktiviert sind, also selbst keine Etiketten 1 zuführen. Es ist aber auch denkbar, dass weitere der Etikettenzuführeinrichtungen ebenfalls aktiviert sind und gleichzeitig Etiketten 1 zuführen.

Die Transporteinrichtung 4 umfasst mindestens ein Transportmittel 9, 10, mit welchem die von der jeweiligen Etikettenzuführeinrichtung 3 zugeführten Etiketten 1 in einer Transportrichtung transportiert werden. Bei einem der Transportmittel handelt es sich hier um ein Transportband 9, das mit einem anderen Transportmittel in Form einer Einheit aus mehreren Andrückrollen 10 zusammenwirkt. Das Transportband 9 verfügt über einen Antrieb, der ebenfalls mit der Steuereinrichtung 8 gekoppelt ist. Die Einheit aus Andrückrollen 10 dient dazu, die Etiketten 1 während des Transports an die Oberfläche des Transportbands 9 anzudrücken, damit diese auf dem Transportband 9 möglichst optimal positioniert und ausgerichtet bleiben. Das Transportband 9 weist hier zwei Transportmittelabschnitte 17, 18 auf, von denen einer gebogen und einer gerade ist. Zwischen diesen ist ein Spalt 19 ausgebildet, über den hinweg das jeweilige Etikett 1 von dem gebogenen auf den geraden Transportmittelabschnitt gefördert wird.

Die Transporteinrichtung 4 transportiert die einzelnen Etiketten 1, insbesondere kontinuierlich, in Transportrichtung zu einer Druckeinrichtung 11 mit einem Druckkopf 11a, der zum Bedrucken der von der Transporteinrichtung 4 transportierten Etiketten 1 konfiguriert ist. Auch die Druckeinrichtung 11 ist über eine eigene Steuerleitung 7 mit der Steuereinrichtung 8 verbunden. Bei dem Drucckopf 11a handelt es sich in dem hier beschriebenen Ausführungsbeispiel um einen Thermokopf mit einer Thermoleiste. Hiermit kann ein thermosensitives Medium durch punktuelle Hitzeeinwirkung farblich verändert, insbesondere geschwärzt, werden. Das entsprechende Druckverfahren, der sogenannte Thermodruck, kann ein Thermodirektdruck, ein Thermotransferdruck oder ein Thermosublimationsdruck sein. Grundsätzlich sind von der vorschlagsgemäßen Lösung aber auch andere Druckverfahren umfasst, beispielsweise Laserdruckverfahren oder Tintenstrahldruckverfahren. Entsprechend kann als Druckkopf auch ein Laserdruckkopf oder Tintenstrahldruckkopf vorgesehen sein.

Der genannten Druckeinrichtung 11 können nun einzelne Etiketten von jeder der Etikettenzuführeinrichtungen 3 mittels der Transporteinrichtung 4 zugeführt werden, wobei die Etiketten 1 vor dem Erreichen der Druckeinrichtung 11 an einer Erfassungseinrichtung 12 zum Erfassen der Position und Orientierung des jeweiligen Etiketts 1 in einem Abschnitt der Transporteinrichtung 4 vorbeigeführt werden. Die Etikettenzuführeinrichtungen 3, die unabhängig voneinander aktivierbar sind und hier auch unterschiedliche Etiketten bereitstellen können, sind also bei dem hier beschriebenen Ausführungsbeispiel derselben Transporteinrichtung 4, derselben Druckeinrichtung 11 und derselben Erfassungseinrichtung 12 zugeordnet.

Wesentlich ist nun, dass die Erfassungseinrichtung 12 eine Zeilen- oder Flächenkamera 13 aufweist, mit der die den transportierten Etiketten 1 zugewandte Seite, hier die Oberseite, des Transportbands 9 in einem Erfassungsbereich 14 optisch erfassbar ist. Entsprechend wird, wenn ein Etikett 1 den Erfassungsbereich 14 passiert, auch das jeweilige Etikett 1 erfasst. Dies ist im Detail in den Fig. 2a und b dargestellt.

Auch die Erfassungseinrichtung 12 ist über eine eigene Steuerleitung 7 mit der Steuereinrichtung 8 verbunden. Auf diese Weise können von der Erfassungseinrichtung 12 generierte Daten betreffend die Breite, Länge, Position und/oder Orientierung des jeweils den Erfassungsbereich 14 passierenden Etiketts 1 von der Steuereinrichtung 8 verarbeitet werden, die diese Daten dazu verwendet, den Druckkopf 11a so anzusteuern, dass ein Druck optimal und mit hoher Präzision auf dem jeweiligen Etikett 1 platziert werden kann. So lässt sich mit einer Zeilen- oder Flächenkamera 13 die Geometrie auch komplexer Etiketten 1 erkennen und ein zugeordneter Druckvorgang entsprechend anpassen. Da der Erfassungsbereich 14 zumindest so breit gewählt werden kann, dass ein Etikett 1 in Querrichtung (quer zur Transportrichtung) vollständig erfasst werden kann und vorzugsweise auch in Längsrichtung bzw. in Transportrichtung vollständig erfasst werden kann, kann insbesondere auch die Position bzw. der Querversatz eines Etiketts und/oder die Orientierung bzw. ein Winkelversatz des Etiketts 1 erkannt werden und ein dem jeweiligen Etikett 1 zugeordneter Druckvorgang entsprechend gesteuert bzw. angepasst werden. Ein weiterer Vorteil des vergleichsweise großen Erfassungsbereichs 14 ist, dass eine Erfassungseinrichtung 12 bzw. eine entsprechende Kamera 13 besonders einfach zu dem jeweiligen Transportmittel, hier dem einzelnen Transportband 9, ausgerichtet werden kann. Dies ist beim Stand der Technik, bei dem ein Farberkennungssensor verwendet wird, ungleich schwerer.

Da das Etikett 1 vollständig erfasst werden kann, was auch mit einer Zeilenkamera 13 möglich ist, wenn die einzelnen erfassten Zeilen zu einem zweidimensionalen Bild zusammengefügt werden, kann das jeweilige Etikett 1 im Bedarfsfall sogar bis zu seinen Kanten, also seiner Außenkontur, und insbesondere auch bis in seine Ecken bedruckt werden. Auch in dem Fall, dass das dem Erfassungsbereich 14 und im weiteren Verlauf der Druckeinrichtung 11 zugeführte Etikett 1 bereits eine Vorbedruckung aufweist, kann durch Erfassung der Vorbedruckung bzw. der Kontur der Vorbedruckung ein Druck auch besonders präzise zu der Vorbedruckung platziert werden.

Mit der vorschlagsgemäßen Vorrichtung und insbesondere der vorgesehenen Erfassungseinrichtung 12 kann der Druckvorgang auch von einem auf das jeweils nächste Etikett angepasst werden. Mit anderen Worten ist eine Anpassung des Druckvorgangs innerhalb des Zeitraums vom Erfassen der Kontur des Etiketts 1 bis zum Beginn des dem Etikett 1 zugeordneten Druckvorgangs möglich. Erreicht anschließend ein unmittelbar nachfolgendes Etikett 1 mit einer anderen Position oder Orientierung den Erfassungsbereich 14, kann der diesem Etikett 1 zugeordnete Druckvorgang unmittelbar für dieses nachfolgende Etikett 1 angepasst werden. Auch kann noch vor dem Bedrucken automatisch überprüft werden, ob das richtige Etikettenformat für die jeweilige Produkt-ID zugeführt wird bzw. in die entsprechende Kassette 6 eingelegt ist.

Durch die Kopplung der Steuereinrichtung 8 mit dem Antrieb des Transportbands 9 einerseits und mit der Erfassungseinrichtung 12 andererseits lässt sich auch eine Schlupfüberwachung realisieren, insbesondere dergestalt, dass die Erfassungseinrichtung 12 auf dem jeweiligen Transportmittel 9 vorgesehene Markierungen erfasst, über die die Steuereinrichtung 8 die tatsächliche Geschwindigkeit des Transportmittels 9 ermitteln kann und die sie dann mit der erfassten tatsächlichen Drehzahl des Antriebs des Transportbands 9 vergleichen kann. Eine Differenz zwischen der ermittelten tatsächlichen Geschwindigkeit des Transportmittels 9 und der erfassten tatsächlichen Drehzahl des Antriebs des Transportbands 9 deutet dann auf einen Schlupf hin und kann einem Bediener insbesondere angezeigt und/oder automatisch korrigiert werden.

Im Folgenden werden anhand der Fig. 2a und b weitere Details der Erfassungseinrichtung 12 der vorschlagsgemäßen Vorrichtung zum Bedrucken von Etiketten 1 beschrieben.

So handelt es sich bei der Zeilen- oder Flächenkamera 13 gemäß dem Ausführungsbeispiel um eine Farbkamera. Grundsätzlich ist aber auch die Verwendung einer Monochromkamera denkbar. Die gesamte Erfassungseinrichtung 12 und damit auch die Kamera 13 ist hier über eine Plug and Play-Schnittstelle, insbesondere eine USB-Schnittstelle, mit der übrigen Vorrichtung und insbesondere mit der Steuereinrichtung 8 verbunden, das heißt eine Schnittstelle, die sowohl die Datenübertragung als auch die Stromversorgung der Kamera 13 erlaubt. Hierüber ist auch die Stromversorgung von separaten Leuchtmitteln 15 der Erfassungseinrichtung 12 möglich, die den Erfassungsbereich 14 zumindest abschnittsweise, insbesondere vollständig, ausleuchten. Im hier dargestellten Fall ist die Gesamtheit aus Kamera 13 und Leuchtmitteln 15 mittels der Plug and Play-Schnittstelle bzw. USB-Schnittstelle auf die beschriebene Weise mit der Vorrichtung bzw. der Steuereinrichtung 8 verbunden.

Wie Fig. 2a veranschaulicht, ist die Erfassungseinrichtung 12 bzw. die Zeilen- oder Flächenkamera 13 vertikal oberhalb des Transportmittels 9, zumindest vertikal oberhalb des Erfassungsbereichs 14, angeordnet. Die Erfassungseinrichtung 12, insbesondere die Zeilen- oder Flächenkamera 13 und/oder die Leuchtmittel 15, ist bzw. sind dabei senkrecht auf die Oberfläche des Transportmittels 9 in dem Erfassungsbereich 14 ausgerichtet. Grundsätzlich ist es aber auch denkbar, die Erfassungseinrichtung 12 bzw. die Kamera 13 und/oder die Leuchtmittel 15 schräg auf die Oberfläche auszurichten. Auch könnte eine Erfassungseinrichtung 12, d.h. eine Zeilenkamera 13, unterhalb des Transportmittels 9 angeordnet sein und/oder auf oder in einen Spalt 19 zwischen zwei Transportmittelabschnitten 17, 18 gerichtet sein, um dann die Etiketten insbesondere von unten zu erfassen, wenn sie den Spalt 19 queren. Es muss lediglich gewährleistet sein, dass der Erfassungsbereich 14 so zum Transportmittel bzw. Transportband 9 ausgerichtet ist, dass ein zugeführtes Etikett 1 quer zur Transportrichtung und vorzugsweise auch in Transportrichtung zumindest größtenteils, insbesondere vollständig, erfasst werden kann. Bevorzugt ist, was Fig. 2b veranschaulicht, der Erfassungsbereich 14 sogar so ausgebildet, dass ein Etikett 1 vollständig, das heißt auch über seine gesamte Länge, im Erfassungsbereich 14 anordenbar ist.

Der Erfassungsbereich 14 hat dazu in dem hier beschriebenen Ausführungsbeispiel eine Länge (Erstreckung in Transportrichtung) von mindestens 100 mm, bevorzugt mindestens 150 mm, besonders bevorzugt mindestens 200 mm, und weist insbesondere eine Länge auf, die mindestens einer Etikettenlänge entspricht. Ferner hat der Erfassungsbereich hier eine Breite (Erstreckung quer zur Transportrichtung) von mindestens 50 mm, bevorzugt mindestens 100 mm, besonders bevorzugt mindestens 150 mm, und weist insbesondere eine Breite auf, die mindestens einer Etikettenbreite entspricht. Im in Fig. 2b dargestellten Beispiel geht der Erfassungsbereich 14 sogar seitlich, das heißt in Querrichtung, über das Transportmittel bzw. Transportband 9 hinaus. Grundsätzlich erfasst der Erfassungsbereich 14 zumindest einen der seitlichen Ränder 9a, 9b, vorzugsweise beide seitlichen Ränder 9a, 9b, des Transportmittels bzw. Transportbands 9. Mit "seitlichen Rändern" sind im Sinne der Erfindung die das Transportmittel 9, 10 in Querrichtung begrenzenden Ränder gemeint.

Der Erfassungsbereich 14, der in Transportrichtung vor dem Druckkopf 11a angeordnet ist, ist hier von dem Druckbereich 16, in welchem grundsätzlich ein Bedrucken stattfinden kann und der hier durch die Thermoleiste definiert ist, in Transportrichtung beabstandet. Bevorzugt beträgt der Abstand weniger als eine Etikettenlänge. Insbesondere beträgt der Abstand maximal 100 mm, bevorzugt maximal 50 mm, besonders bevorzugt maximal 20 mm. Grundsätzlich ist es aber auch denkbar, dass der Erfassungsbereich 14 an den Druckbereich 16 in Transportrichtung angrenzt oder sogar den Druckbereich 16 in Transportrichtung überschneidet.

Wie in Fig. 2b auch schematisch dargestellt ist, ist die Zeilen- oder Flächenkamera 13 in Transportrichtung und/oder quer zur Transportrichtung und/oder senkrecht zur Transportebene bzw. Transportmitteloberfläche in Bezug auf einen Referenzpunkt P und/oder eine Referenzlinie L kalibriert oder kalibrierbar. Hier ist der Referenzpunkt P ein Punkt bzw. die Referenzlinie L eine Linie am Druckkopf 11a, wobei Referenzpunkt P und Referenzlinie L hier jeweils außerhalb des Erfassungsbereichs 14 angeordnet sind.

Die vorliegende Erfindung betrifft schließlich auch ein Verfahren zum Bedrucken von Etiketten 1, insbesondere von auf einem Trägerstreifen 2 bereitgestellten Etiketten 1, welches Verfahren unter Verwendung der zuvor beschriebenen Vorrichtung durchführbar ist.

Bei dem vorschlagsgemäßen Verfahren werden die Etiketten 1 jeweils über mindesten eine Etikettenzuführeinrichtung 3 bereitgestellt und der Transporteinrichtung 4 zugeführt. Die Etiketten 1 werden dann von der Transporteinrichtung 4, wie zuvor im Detail beschrieben, an der Erfassungseinrichtung 12 vorbei zu der Druckeinrichtung 11 transportiert, in der die Etiketten 1 jeweils bedruckt werden. Insbesondere werden die bedruckten Etiketten 1 anschließend jeweils auf eine Ware appliziert. Vorschlagsgemäß ist vorgesehen, dass die Etiketten 1 in einem Erfassungsbereich 14 von der Zeilen- oder Flächenkamera 13 der Erfassungseinrichtung 12 optisch erfasst werden.

## Patentansprüche

1. Vorrichtung zum Bedrucken von Etiketten (1), insbesondere von auf einem Trägerstreifen (2) bereitgestellten Etiketten (1),
- mit mindestens einer Etikettenzuführeinrichtung (3) zum Bereitstellen und Zuführen von Etiketten (1),
- mit einer Transporteinrichtung (4) umfassend mindestens ein Transportmittel (9, 10) zum Transportieren der von der Etikettenzuführeinrichtung (3) zugeführten Etiketten (1) in einer Transportrichtung,
- mit einer Druckeinrichtung (11) umfassend einen Druckkopf (11a) zum Bedrucken der von der Transporteinrichtung (4) transportierten Etiketten (1) und
- mit einer Erfassungseinrichtung (12) zum Erfassen der Position und Orientierung des jeweiligen Etiketts (1) in einem Abschnitt der Transporteinrichtung (4),
**dadurch gekennzeichnet,**
**dass** die Erfassungseinrichtung (12) eine Zeilen- oder Flächenkamera (13) aufweist, mit der die bei bestimmungsgemäßer Anwendung den Etiketten (1) zugewandte Seite des Transportmittels (9, 10) und/oder ein in Transportrichtung zwischen zwei Transportmittelabschnitten (17, 18) ausgebildeter Spalt (19) in einem Erfassungsbereich (14) optisch erfassbar ist,
**dass** eine Steuereinrichtung (8) vorgesehen ist, dass die Steuereinrichtung (8) basierend auf einer von der Erfassungseinrichtung (12) erfassten Kontur eines Etiketts (1) und/oder basierend auf einer von der Erfassungseinrichtung (12) erfassten Vorbedruckung oder Kontur einer Vorbedruckung eines Etiketts (1) einen zugeordneten Druckvorgang des Druckkopfes (11a) steuert, und,
**dass** die Steuereinrichtung (8) den Druckvorgang automatisch anpasst, sobald ein Etikett (1) den Erfassungsbereich (14) passiert, das eine andere Position und Orientierung als ein vorgegebener Sollwert für die Position und Orientierung oder das eine andere Position und Orientierung als das unmittelbar vorhergehende Etikett (1) hat.

2. Vorrichtung nach Anspruch 1, **dadurch gekennzeichnet, dass** die Zeilen- oder Flächenkamera (13) vertikal oberhalb oder unterhalb des Transportmittels (9, 10) angeordnet ist.

3. Vorrichtung nach Anspruch 1 oder 2, **dadurch gekennzeichnet, dass** die Zeilen- oder Flächenkamera (13) eine Monochrom- oder Farbkamera ist, und/oder, dass die Zeilen- oder Flächenkamera (13) und/oder die Erfassungseinrichtung (12) über eine Plug and Play-Schnittstelle, vorzugsweise USB-Schnittstelle, mit der übrigen Vorrichtung verbindbar ist.

4. Vorrichtung nach einem der vorhergehenden Ansprüche, **dadurch gekennzeichnet, dass** die Erfassungseinrichtung (12) mindestens ein Leuchtmittel (15) aufweist, das den Erfassungsbereich (14) zumindest abschnittsweise, insbesondere vollständig, ausleuchtet.

5. Vorrichtung nach einem der vorhergehenden Ansprüche, **dadurch gekennzeichnet, dass** der Erfassungsbereich (14) in Transportrichtung vor dem Druckkopf (11a) angeordnet ist, vorzugsweise, dass der Erfassungsbereich (14) den Druckbereich (16) in Transportrichtung überschneidet oder an den Druckbereich (16) in Transportrichtung angrenzt oder von dem Druckbereich (16) in Transportrichtung beabstandet ist, insbesondere maximal 100 mm, bevorzugt maximal 50 mm, besonders bevorzugt maximal 20 mm, beabstandet ist.

6. Vorrichtung nach einem der vorhergehenden Ansprüche, **dadurch gekennzeichnet, dass** der Erfassungsbereich (14) eine Länge von mindestens 100 mm, bevorzugt mindestens 150 mm, besonders bevorzugt mindestens 200 mm, aufweist, und/oder, dass der Erfassungsbereich (14) eine Breite von mindestens 50 mm, bevorzugt mindestens 100 mm, besonders bevorzugt mindestens 150 mm, aufweist.

7. Vorrichtung nach einem der vorhergehenden Ansprüche, **dadurch gekennzeichnet, dass** der Erfassungsbereich (14) auch einen der seitlichen Ränder (9a, 9b) oder beide seitlichen Ränder (9a, 9b) des/der Transportmittel(s) (9, 10) erfasst.

8. Vorrichtung nach einem der vorhergehenden Ansprüche, **dadurch gekennzeichnet, dass** die Zeilen- oder Flächenkamera (13) in Transportrichtung und/oder quer zur Transportrichtung und/oder senkrecht zur Transportebene in Bezug auf einen Referenzpunkt (P) und/oder eine Referenzlinie (L) kalibriert ist oder kalibrierbar ist, vorzugsweise, dass der Referenzpunkt (P) oder die Referenzlinie (L) ein Punkt bzw. eine Linie am Druckkopf (11a) ist und/oder innerhalb oder außerhalb des Erfassungsbereichs (14) liegt.

9. Vorrichtung nach einem der vorhergehenden Ansprüche, **dadurch gekennzeichnet, dass** die Steuereinrichtung (8) basierend auf von der Erfassungseinrichtung (12) erfassten Markierungen auf dem Transportmittel (9) einen Schlupf des Transportmittels (9) überwacht und/oder anzeigt und/oder nachregelt.

10. Vorrichtung nach einem der vorhergehenden Ansprüche, **dadurch gekennzeichnet, dass** die Steuereinrichtung (8) den Druckvorgang automatisch anpasst, sobald ein Etikett (1) den Erfassungsbereich (14) passiert, das eine andere Breite und/oder Länge als ein vorgegebener Sollwert für die Breite und/oder Länge oder das eine andere Breite und/oder Länge als das unmittelbar vorhergehende Etikett (1) hat, vorzugsweise, dass die Anpassung des Druckvorgangs innerhalb des Zeitraums vom Erfassen der Kontur bis zum Beginn des zugeordneten Druckvorgangs erfolgt.

11. Vorrichtung nach einem der vorhergehenden Ansprüche, **dadurch gekennzeichnet, dass** der Druckvorgang derart steuerbar und/oder anpassbar ist, dass der Druck bis an die Kontur reicht.

12. Vorrichtung nach einem der vorhergehenden Ansprüche, **dadurch gekennzeichnet, dass** die Druckeinrichtung (11) als Druckkopf (11a) einen Thermokopf mit einer Thermoleiste, einen Laserdruckkopf oder einen Tintenstrahldruckkopf aufweist.

13. Vorrichtung nach einem der vorhergehenden Ansprüche, **dadurch gekennzeichnet, dass** die Transporteinrichtung (4) als Transportmittel (9, 10) mindestens ein Transportband (9) und/oder mindestens eine Einheit mit einer oder mehreren Transport- und/oder Andrückrolle (10) aufweist.

14. Vorrichtung nach einem der vorhergehenden Ansprüche, **dadurch gekennzeichnet, dass** mehrere Etikettenzuführeinrichtungen (3) vorgesehen sind, die jeweils zum Bereitstellen und Zuführen von Etiketten (1) konfiguriert sind und die derselben Transporteinrichtung (4), derselben Erfassungseinrichtung (12) und/oder derselben Druckeinrichtung (11) zugeordnet sind, vorzugsweise, dass die Etikettenzuführeinrichtungen (3) unabhängig voneinander aktivierbar sind und/oder unterschiedliche Etiketten (1) bereitstellen.

15. Verfahren zum Bedrucken von Etiketten (1), insbesondere von auf einem Trägerstreifen (2) bereitgestellten Etiketten (1), unter Verwendung einer Vorrichtung nach einem der vorhergehenden Ansprüche, wobei die Etiketten (1) über die mindestens eine Etikettenzuführeinrichtung (3) bereitgestellt und der Transporteinrichtung (4) zugeführt werden, die die Etiketten (1) in der Transportrichtung an der Erfassungseinrichtung (12) vorbei zu der Druckeinrichtung (11) transportiert, in der die Etiketten (1) bedruckt werden, wobei die Etiketten (1) in dem Erfassungsbereich (14) von der Zeilen- oder Flächenkamera (13) der Erfassungseinrichtung (12) optisch erfasst werden.

## Claims

1. Apparatus for printing labels (1), in particular labels (1) provided on a liner (2),
- having at least one label feed device (3) for providing and feeding labels (1),
- having a transport device (4) comprising at least one transport means (9, 10) for transporting the labels (1), which have been fed by the label feed device (3), in a transport direction,
- having a printing device (11) comprising a printing head (11a) for printing the labels (1) transported by the transport device (4), and
- having a capturing device (12) for capturing the position and orientation of the respective label (1) in a section of the transport device (4),
**characterized**
**in that** the capturing device (12) has a line-scan or area-scan camera (13) with which the side of the transport means (9, 10) that faces the labels (1) during correct use and/or a gap (19) formed between two transport means sections (17, 18) in the transport direction is optically capturable in a capturing region (14), in that a control device (8) is provided, in that the control device (8) controls, based on a contour of a label (1) captured by the capturing device (12) and/or based on a pre-print or a contour of a pre-print on a label (1) captured by the capturing device (12), an assigned printing process of the printing head (11a), and in that the control device (8) automatically adapts the printing process as soon as a label (1) that has a different position and orientation than a specified target value for the position and orientation or that has a different position and orientation than the immediately preceding label (1) passes through the capturing region (14).

2. Apparatus according to Claim 1, **characterized in that** the line-scan or area-scan camera (13) is arranged vertically above or below the transport means (9, 10).

3. Apparatus according to Claim 1 or 2, **characterized in that** the line-scan or area-scan camera (13) is a monochrome or colour camera and/or **in that** the line-scan or area-scan camera (13) and/or the capturing device (12) is connectable to the rest of the apparatus by means of a plug-and-play interface, preferably a USB interface.

4. Apparatus according to any of the preceding claims, **characterized in that** the capturing device (12) has at least one light-emitting means (15) that illuminates the capturing region (14) at least in a section-wise manner, in particular completely.

5. Apparatus according to any of the preceding claims, **characterized in that** the capturing region (14) is arranged upstream of the printing head (11a) in the transport direction, preferably **in that** the capturing region (14) overlaps the printing region (16) in the transport direction or adjoins the printing region (16) in the transport direction or is located at a distance from the printing region (16) in the transport direction, in particular by at most 100 mm, preferably at most 50 mm and with particular preference at most 20 mm.

6. Apparatus according to any of the preceding claims, **characterized in that** the capturing region (14) has a length of at least 100 mm, preferably at least 150 mm and with particular preference at least 200 mm, and/or **in that** the capturing region (14) has a width of at least 50 mm, preferably at least 100 mm and with particular preference at least 150 mm.

7. Apparatus according to any of the preceding claims, **characterized in that** the capturing region (14) also captures one of the lateral peripheries (9a, 9b) or both lateral peripheries (9a, 9b) of the one or more transport means (9, 10).

8. Apparatus according to any of the preceding claims, **characterized in that** the line-scan or area-scan camera (13) is calibrated or able to be calibrated with respect to a reference point (P) and/or a reference line (L) in the transport direction and/or transversely to the transport direction and/or perpendicularly to the transport plane, preferably **in that** the reference point (P) is a point, or the reference line (L) is a line, at the printing head (11a) and/or is located inside or outside the capturing region (14).

9. Apparatus according to any of the preceding claims, **characterized in that** the control device (8) monitors and/or indicates and/or adjusts slip of the transport means (9) on the basis of marks on the transport means (9) captured by the capturing device (12).

10. Apparatus according to any of the preceding claims, **characterized in that** the control device (8) automatically adapts the printing process as soon as a label (1) that has a different width and/or length than a specified target value for the width and/or length or that has a different width and/or length than the immediately preceding label (1) passes through the capturing region (14), preferably **in that** the adaptation of the printing process takes place within the time period from capturing the contour to the start of the assigned printing process.

11. Apparatus according to any of the preceding claims, **characterized in that** the printing process is able to be controlled and/or adapted such that the print reaches all the way to the contour.

12. Apparatus according to any of the preceding claims, **characterized in that** the printing device (11) has a thermal head with a thermal strip, a laser printing head or an ink jet printing head as the printing head (11a).

13. Apparatus according to any of the preceding claims, **characterized in that** the transport device (4) has, as the transport means (9, 10), at least one transport belt (9) and/or at least one unit having one or more transport rollers and/or pressure rollers (10).

14. Apparatus according to any of the preceding claims, **characterized in that** a plurality of label feed devices (3) are provided that are configured in each case for providing and feeding labels (1) and that are assigned to the same transport device (4), the same capturing device (12) and/or the same printing device (11), preferably **in that** the label feed devices (3) are able to be activated independently of one another and/or provide different labels (1).

15. Method for printing labels (1), in particular labels (1) provided on a liner (2), using an apparatus according to any of the preceding claims, wherein the labels (1) are provided via the at least one label feed device (3) and fed to the transport device (4) that transports the labels (1) in the transport direction past the capturing device (12) to the printing device (11), in which the labels (1) are printed,
wherein the labels (1) are optically captured in the capturing region (14) by the line-scan or area-scan camera (13) of the capturing device (12).

## Revendications

1. Dispositif d'impression d'étiquettes (1), en particulier d'étiquettes (1) présentes sur des bandes de support (2),
- comportant au moins un dispositif d'alimentation (3) en étiquettes servant à la fourniture et à l'alimentation d'étiquettes (1),
- comportant un dispositif de transport (4) comprenant au moins un moyen de transport (9, 10) servant à transporter dans une direction de transport les étiquettes (1) acheminées par le dispositif d'alimentation (3) en étiquettes,
- comportant un dispositif d'impression (11) comprenant une tête d'impression (11a) servant à imprimer les étiquettes (1) transportées par le dispositif de transport (4), et
- comportant un dispositif de détection (12) servant à détecter la position et l'orientation de chaque étiquette (1) dans une section du dispositif de transport (4),
**caractérisé en ce que**
le dispositif de détection (12) comporte une caméra linéaire ou de surface (13) qui permet de détecter optiquement dans une zone de détection (14) le côté du moyen de transport (9, 10) opposé aux étiquettes (1) lors d'une utilisation normale, et/ou un interstice (19) formé dans la direction de transport entre deux sections (17, 18) du moyen de transport, **en ce qu'**il est prévu un dispositif de commande (8), **en ce que** le dispositif de commande (8) commande un processus d'impression associé de la tête d'impression (11a) sur la base d'un contour d'une étiquette (1) détecté par le dispositif de détection (12) et/ou sur la base d'une préimpression ou d'un contour d'une préimpression d'une étiquette (1) détecté par le dispositif de détection (12), et
**en ce que** le dispositif de commande (8) ajuste automatiquement le processus d'impression dès qu'une étiquette (1) présentant une position et une orientation différentes d'une valeur nominale prédéfinie pour la position et l'orientation ou présentant une position et une orientation différentes de celles de l'étiquette (1) immédiatement précédente, franchit la zone de détection (14).

2. Dispositif selon la revendication 1, **caractérisé en ce que** la caméra linéaire ou de surface (13) est disposée verticalement au-dessus ou au-dessous du moyen de transport (9, 10).

3. Dispositif selon la revendication 1 ou 2, **caractérisé en ce que** la caméra linéaire ou de surface (13) est une caméra monochrome ou couleur et/ou **en ce que** la caméra linéaire ou de surface (13) et/ou le dispositif de détection (12) peut être connecté au reste du dispositif par l'intermédiaire d'une interface plug and play, de préférence une interface USB.

4. Dispositif selon l'une quelconque des revendications précédentes, **caractérisé en ce que** le dispositif de détection (12) comporte au moins un moyen d'éclairage (15) qui éclaire la zone de détection (14) au moins par sections, en particulier complètement.

5. Dispositif selon l'une quelconque des revendications précédentes, **caractérisé en ce que** la zone de détection (14) est disposée dans la direction de transport devant la tête d'impression (11a), de préférence **en ce que** la zone de détection (14) chevauche la zone d'impression (16) dans la direction de transport ou est adjacente à la zone d'impression (16) dans la direction de transport, ou est espacée de la zone d'impression (16) dans la direction de transport, en particulier est espacée au maximum de 100 mm, de préférence au maximum de 50 mm, plus préférentiellement au maximum de 20 mm.

6. Dispositif selon l'une quelconque des revendications précédentes, **caractérisé en ce que** la zone de détection (14) présente une longueur d'au moins 100 mm, de préférence d'au moins 150 mm, plus particulièrement d'au moins 200 mm, et/ou **en ce que** la zone de détection (14) présente une largeur d'au moins 50 mm, de préférence d'au moins 100 mm, plus préférentiellement d'au moins 150 mm.

7. Dispositif selon l'une quelconque des revendications précédentes, **caractérisé en ce que** la zone de détection (14) détecte également l'un des bords latéraux (9a, 9b) ou les deux bords latéraux (9a, 9b) du/des moyen(s) de transport (9, 10).

8. Dispositif selon l'une quelconque des revendications précédentes, **caractérisé en ce que** la caméra linéaire ou de surface (13) est étalonnée ou peut être étalonnée dans la direction de transport et/ou transversalement à la direction de transport et/ou perpendiculairement au plan de transport par rapport à un point de référence (P) et/ou à une ligne de référence (L), de préférence **en ce que** le point de référence (P) ou la ligne de référence (L) est un point ou une ligne sur la tête d'impression (11a) et/ou se situe à l'intérieur ou à l'extérieur de la zone de détection (14).

9. Dispositif selon l'une quelconque des revendications précédentes, **caractérisé en ce que** le dispositif de commande (8) surveille et/ou affiche et/ou réajuste un glissement du moyen de transport (9) sur la base de marquages détectés par le dispositif de détection (12) sur le moyen de transport (9).

10. Dispositif selon l'une quelconque des revendications précédentes, **caractérisé en ce que** le dispositif de commande (8) ajuste automatiquement le processus d'impression dès qu'une étiquette (1) qui présente une largeur et/ou une longueur différentes d'une valeur nominale prédéfinie pour la largeur et/ou la longueur ou qui présente une largeur et/ou une longueur différentes de celles de l'étiquette (1) immédiatement précédente, franchit la zone de détection (14), de préférence **en ce que** l'ajustement du processus d'impression s'effectue au cours de l'intervalle de temps allant de la détection du contour jusqu'au début du processus d'impression associé.

11. Dispositif selon l'une quelconque des revendications précédentes, **caractérisé en ce que** le processus d'impression est commandable et/ou ajusté de telle sorte que l'impression atteigne le contour.

12. Dispositif selon l'une quelconque des revendications précédentes, **caractérisé en ce que** le dispositif d'impression (11) comporte, en tant que tête d'impression (11a), une tête thermique comprenant une barrette thermique, une tête d'impression laser ou une tête d'impression à jet d'encre.

13. Dispositif selon l'une quelconque des revendications précédentes, **caractérisé en ce que** le dispositif de transport (4) comporte, en tant que moyen de transport (9, 10), au moins une bande transporteuse (9) et/ou au moins une unité comprenant un ou plusieurs rouleaux de transport et/ou de pression (10).

14. Dispositif selon l'une quelconque des revendications précédentes, **caractérisé en ce qu'**il est prévu plusieurs dispositifs d'alimentation en étiquettes (3) qui sont respectivement configurés pour la fourniture et l'alimentation en étiquettes (1) et qui sont associés au même dispositif de transport (4), au même dispositif de détection (12) et/ou au même dispositif d'impression (11), de préférence **en ce que** les dispositifs d'alimentation en étiquettes (3) peuvent être activés indépendamment les uns des autres et/ou fournissent des étiquettes différentes (1).

15. Procédé d'impression d'étiquettes (1), en particulier d'étiquettes (1) présentes sur des bandes de support (2), utilisant un dispositif selon l'une quelconque des revendications précédentes, les étiquettes (1) étant fournies par l'au moins un dispositif d'alimentation en étiquettes (3) et étant acheminées vers le dispositif de transport (4) qui transporte les étiquettes (1) dans la direction de transport en passant devant le dispositif de détection (12) jusqu'au dispositif d'impression (11) dans lequel les étiquettes (1) sont imprimées,
les étiquettes (1) étant détectées optiquement dans la zone de détection (14) par la caméra linéaire ou de surface (13) du dispositif de détection (12).
